# EUROPÄISCHE PATENTSCHRIFT

(11) **EP 0 461 722 B1**
(45) Veröffentlichungstag und Bekanntmachung des Hinweises auf die Patenterteilung: **24.01.1996**
(21) Anmeldenummer: 91201433.9
(22) Anmeldetag: 11.06.1991
(51) Int. Cl.: D06F 39/08, A47L 15/42

(54) **Zulaufmengensteuerung für Spül- und Waschgeräte**
Inlet quantity control for dish washers and washing machines
Réglage de quantité d'alimentation d'eau pour lave-vaisselle et lave-linge

(30) Priorität: 15.06.1990 DE 4019047
(43) Veröffentlichungstag der Anmeldung: 18.12.1991
(73) Patentinhaber: Bauknecht Hausgeräte GmbH, D-70565 Stuttgart (DE); WHIRLPOOL EUROPE B.V., NL-5507 SK Veldhoven (NL)
(72) Erfinder: Barthel, Udo, W-6680 Neunkirchen Kohlhof (DE); Gumm, Manfred, W-6680 Neunkirchen 4 (DE)
(74) Vertreter: Fleck, Hermann-Josef, Dr.-Ing.

(56) Entgegenhaltungen:
- EP-A- 0 205 788
- CH-A- 645 261
- DE-A- 3 446 288
- DE-A- 3 732 452
- DE-A- 3 744 558

## Beschreibung

Die Erfindung bezieht sich auf eine Einrichtung zum Steuern der Wasserzulaufmenge für eine einen Behandlungs-Behälter und ein Programmsteuergerät aufweisende Wasch- oder Spülmaschine, wobei im oberen Maschinenbereich ein an die Wasserzuleitung angeschlossenes Vorratsgefäß angeordnet ist, welches über eine Abflußleitung mit dem Behandlungs-Behälter der Maschine verbunden ist, und die Abflußleitung ein vom Programmsteuergerät betätigbares Ventil aufweist.

Eine derartige Einrichtung ist in der CH-A 645 261 offenbart, wobei es sich um eine Maschine mit einem normalen programmgesteuerten Ventil handelt und zum Bemessen der zur Regenerierung des lonentauschers erforderlichen Wassermenge ein Vorratsbehälter vorgesehen ist.

Spül- und Waschmaschinen der eingangs genannten Art benötigen in ihrem Funktionsablauf zu bestimmten Zeiten bestimmte Wassermengen, deren Größe je nach Ablaufart zusätzlich noch unterschiedlich sein kann. Zur Steuerung dieser unterschiedlichen Wassermengen zu unterschiedlichen Zeiten werden Meß- und Regelmethoden verwendet, die nach bekannten physikalischen Regeln arbeiten. So wird z. B. das Ansteigen einer statischen Wassersäule in einem Bottich druckumgesetzt in einem Windkessel erfaßt und durch einen auf bestimmte Druckwerte eingestellten Druckwächter verwertet. Der Druckwächter bestimmt nun indirekt die Füllmenge durch Ab- bzw. Zuschalten eines Zulaufventils. Bedingt durch diesen indirekten Weg entsteht in der Kette eine relativ ungenaue Messung, die in den Toleranzen der einzelnen Bauteile, Montagetoleranzen sowie in dem zu bewältigenden Zulaufdruckbereich von 0,3 bis 10 bar begründet ist.

Auf die Auslegung einer Niveauregelung wirkt sich ferner die Reduzierung der Verbrauchsdaten in der Weise aus, daß immer kleinere Wassermengen zu bewältigen sind.

Durch die DE-OS 25 57 054 ist eine Einrichtung der eingangs genannten Art im Zusammenhang mit einer Enthärtungseinrichtung für eine Geschirrspülmaschine bekannt geworden. Bei der bekannten Bauart ist ein im oberen Bereich der Maschine angeordneter Wasserauffangbehälter vorgesehen. Dabei liegt in dessen Abflußleitung eine Enthärtungseinrichtung, die einerseits einen Salzbehälter und einen mit dem Salzbehälter in Reihe liegenden Ionenaustauschbehälter aufweist, der seinerseits in den Behälter der Maschine mündet. Ferner ist der Auffangbehälter mit einer zweiten, direkt in den Behälter der Maschine mündenden Ablaufleitung versehen. Überdies ist der Ionenaustauschbehälter über eine Extraleitung direkt mit der Frischwasserzuleitung verbindbar. Bei dieser bekannten Bauart wird während eines jeden Programmablaufes der Geschirrspülmaschine in dem Programmabschnitt "Regenerieren" der Auffangbehälter bis in Höhe einer Überlaufschwelle kurzzeitig mit Wasser gefüllt. Zusätzlich zugeführtes Wasser fließt durch die zweite Ablaufleitung direkt in den Spülbehälter der Geschirrspülmaschine ab. Das vom Auffangbehälter gesammelte Wasser fließt dagegen unter dem Einfluß der Schwerkraft direkt in den Salzbehälter, von dem gleichzeitig eine dem Aufnahmevolumen des Auffangbehälters entsprechende Menge Sole dem Ionenaustauschbehälter zugeführt wird, um dessen Ionenaustauschfüllung zu regenerieren. Bei dieser bekannten Bauart ist das Aufnahmevolumen des Auffangbehälters durch eine höhenverstellbare Überlaufschwelle veränderbar. Damit kann der Solebedarf an den Erschöpfungsgrad der Ionenaustauschfüllung angepaßt werden.

Der Erfindung liegt die Aufgabe zugrunde, eine Einrichtung der eingangs genannten Art zu schaffen, die auf einfache Weise eine sehr genaue Messung der jeweils zuzuführenden Wassermenge ermöglicht.

Diese Aufgabe wird gemäß der Erfindung bei einer Einrichtung der eingangs genannten Art dadurch gelöst, daß der Behandlungs-Behälter ausschließlich aus dem Vorratsbehälter gespeist wird, daß das Ventil als mit einer Blende versehenes Dosierventil ausgestaltet ist, dessen Öffnungsdauer zur Messung der durchlaufenden Wassermenge durch ein Zeitglied des Programmsteuergerätes zeitlich steuerbar ist, und daß das Vorratsgefäß eine den Wasserzufluß steuernde Regeleinrichtung enthält, mit der sein Wasserspiegel bei geöffnetem Dosierventil annähernd auf gleicher Höhe gehalten werden kann.

Durch die Größe der Blende und deren Wandstärke und durch den bei dem nachgeschalteten System auftretenden Gegendruck ergibt sich die pro Zeiteinheit durchtretende Wassermenge. Maßgebend für die Genauigkeit der Messung ist somit hauptsächlich das Dosierventil, dessen Öffnungsblende in Abhängigkeit des nachgeschalteten Systems ausgelegt werden muß. Da durch die Regeleinrichtung der Wasserspiegel im Vorratsgefäß und damit die in dem Vorratsgefäß vorhandene Wassermenge im wesentlichen gleich bleibt, kann eine unterschiedliche Höhe keinen Einfluß auf die pro Zeiteinheit durchtretende Wassermenge ausüben.

Somit ist es möglich, eine genau bestimmte Wassermenge zuzuführen, indem das Dosierventil für eine auf diese Wassermenge abgestimmte Zeit geöffnet wird. Diese Zeit kann durch das Zeitglied des Programmsteuergerätes eingestellt werden. Insgesamt kann somit eine äußerst genaue Mengenmessung erfolgen. Ferner können, durch variabel-programmbedingte Zeiteinstellung, auch unterschiedliche Zulaufmengen sehr genau gesteuert werden.

In Ausgestaltung der Erfindung ist das Dosierventil mit einer einstellbaren Blende versehen. Damit kann die pro Zeiteinheit zuzuführende Wassermenge auf einfache Weise verändert werden, so daß damit eine einfache Anpassung an das hinter dem Dosierventil angeschlossene System ermöglicht werden kann.

Als Regeleinrichtung zur Regelung des Wasserspiegels innerhalb des Vorratsgefäßes sind vorzugsweise zwei ortsfeste Reedschalter und ein vom Wasserspiegel getragener Schwimmer vorgesehen. Dieser Schwimmer arbeitet mit den Reedschaltern derart zusammen, daß das Zulaufventil für den Wasserzulauf des Vorratsgefäßes geöffnet oder geschlossen wird, sobald der Schwimmer bestimmte, durch die Reedschalter vorgegebene Grenzen überschreitet.

Eine vorteilhafte Ausgestaltung der Erfindung ist dadurch gekennzeichnet, daß in der Abflußleitung hinter dem Dosierventil ein Zweiwegeventil und eine Wasserenthärtungseinrichtung mit einem Ionenaustauschbehälter und einem Salzbehälter vorgesehen sind. Dabei kann das Zweiwegeventil in Ausgestaltung der Erfindung entweder als gesondertes Bauteil dem Dosierventil nachgeschaltet oder mit der Wasserenthärtungsanlage integriert sein. Je nach Stellung des Zweiwegeventiles wird dabei das Wasser entweder direkt durch den Ionenaustauscher oder, nach Umschaltung des Zweiwegeventils, über den Salzbehälter und den Ionenaustauscher in den Behälter geleitet. Damit kann auf einfache Weise programmbedingt durch eine relativ kurze Zulaufzeit das Wasser über Salzbehälter und den lonenaustauscher geleitet werden, um das Regenerieren des lonenaustauschers zu bewerkstelligen.

In der Zeichnung ist in den Fig. 1 bis 3 ein Gegenstand gemäß der Erfindung bei einer Geschirrspülmaschine schematisch dargestellt.

Fig. 1 zeigt eine Rückansicht der Geschirrspülmaschine mit einer Einrichtung gemäß der Erfindung.
Fig. 2 zeigt eine schematische Prinzipskizze der Einrichtung, und
Fig. 3 zeigt eine Einrichtung bei einer Geschirrspülmaschine im Zusammenhang mit einer Wasserenthärtungsanlage.

Die Geschirrspülmaschine 10 enthält einen Behälter 11 zur Aufnahme des zu spülenden Geschirrs. An der Rückseite des Behälters 11 ist ein flach ausgebildes Vorratsgefäß 12 mit einer Breitseite anliegend angeordnet. Das Frischwasser wird der Geschirrspülmaschine 10 von einer Frischwasserzufuhr 13 über ein Aquastopventil 14, eine Zuleitung 15 und eine sogenannte freie Luftstrecke 16 zugeführt.

Um den Wasserstand in dem Vorratsgefäß 12 möglichst auf konstanter Höhe 17 zu halten, ist eine Regeleinrichtung vorgesehen, die zwei Reedschalter 18, 19 und einen Schwimmer 20 aufweist. Unterhalb des Vorratsgefäßes 12 ist ein Dosierventil 21 in einer Abflußleitung 22 angeordnet. Das Dosierventil enthält eine nicht erkennbare Blende. Die Öffnungsstellung des Dosierventiles 21 kann durch ein Zeitglied eines Programmsteuergerätes 23 zeitlich begrenzt werden. Mit 24 ist ein dem Dosierventil 21 nachgeschaltes Zweiwegeventil bezeichnet, dem eine Wasserenthärtungsanlage mit einem Salzbehälter 25 und einem Ionenaustauscher 26 nachgeordnet ist. Der Ionenaustauscher 26 mündet mit einer Leitung 27 in den Behälter 11 der Geschirrspülmaschine 10.

Die Einrichtung funktioniert derart, daß durch das Zeitglied des Programmsteuergerätes 23 zunächst das Zulaufventil 14 programmbedingt aktiviert wird, so daß das Vorratsgefäß 12 über die Zuleitung 15 und die freie Luftstrecke 16 gefüllt wird. Über eine Niveauregelung mittels des Schwimmers 20 und der Reedschalter 18, 19 wird das Füllvolumen des Vorratsgefäßes 12 bestimmt. Die statische Höhe 17 kann dadurch mit geringer Toleranz gehalten werden. Bei Wasserbedarf im Geschirrspüler 10 wird das Dosierventil 21 durch das Zeitglied des Programmsteuergerätes 23 angesteuert und durch festgesetzte Zeiten offengehalten. Je nach Stellung des Zweiwegeventils 24 wird das durchlaufende Wasser entweder direkt durch den Ionenaustauscher 26 über die Leitung 27 oder durch den Salzbehälter 25 und den Ionenaustauscher 26 über die Leitung 27 in den Behälter 11 geführt. Durch diesen Funktionsablauf ist es möglich, eine vom Vordruck (Leitungsdruck) unabhängige Zeitsteuerung, d. h. zeitlichen Zulauf, zu gestalten.

Durch die in Fig. 1 gezeigte Anbindung des Vorratsgefäßes 12 mit seiner flachen Seite an dem Spülbehälter 11 wirkt dieser, zumindest bei Kaltwasseranschluß, als Kondensator. Wird das Vorratsgefäß 12 unmittelbar nach dem Programmabschnitt "Klarspülen" gefüllt, so bildet sich an der Anbindungsfläche eine starke Temperaturdifferenz zu den übrigen Behälterflächen. An dieser Kondensfläche kondensiert das im Innenraum befindliche Luft-Wassergemisch beim Vorbeistreichen durch natürliche Konvektion.

Die Belüftung des Vorratsgefäßes 12 erfolgt über eine Rohrleitung 28, die mit dem Vorratsgefäß 12 verbunden ist und entweder direkt in den Behälter 11 oder in eine nicht gezeigte Bodenwanne unterhalb des Behälters 11 geführt ist.

Durch vollständiges Entleeren des Vorratsgefäßes 12 entsteht in diesem ein Unterdruck, der ein Absaugen des Wrasens aus dem Spülbehälter 11 bewirkt. Dies ist vorteilhaft bei der Trocknungsphase der Geschirrspülmaschine. Der abgesaugte Wrasen kann aufgrund des Temperaturunterschiedes zur Außenwand im Vorratsgefäß 12 kondensieren. Dadurch bedingt wird der Trocknungsgrad des Spülgutes erhöht.

Wie oben bereits erwähnt, kann das in dem Vorratsgefäß 12 befindliche Wasser auch durch eine nicht dargestellte Heizvorrichtung erwärmt werden.

In Fig. 2 ist zusätzlich noch ein Mehrwegeventil 29 eingezeichnet, durch welches je nach Bedarf Dosierkammern 30, die verschiedene Reiniger enthalten, gezielt mit einer dosierten Menge von Wasser aus dem Vorratsgefäß 12 beaufschlagt werden können. Auch dabei wird das Dosierventil 21 entsprechend dem dann wirksamen Programmablauf angesteuert.

Mit 31 ist ein Belüfter für den Behälter 11 der Geschirrspülmaschine 10 bezeichnet.

## Patentansprüche

1. Einrichtung zum Steuern der Wasserzulaufmenge für eine einen Behandlungs-Behälter (11) und ein Programmsteuergerät (23) aufweisende Wasch- oder Spülmaschine, wobei im oberen Maschinenbereich ein an eine Wasserzuleitung (13 bis 15) angeschlossenes Vorratsgefäß (12) angeordnet ist, welches über eine Abflußleitung (22) mit dem Behandlungs-Behälter (11) der Maschine verbunden ist, und die Abflußleitung (22) ein vom Programmsteuergerät betätigbares Ventil (21) aufweist,
dadurch gekennzeichnet,
daß der Behandlungs-Behälter (11) ausschließlich aus dem Vorratsbehälter gespeist wird,
daß das Ventil (21) als mit einer Blende versehenes Dosierventil ausgestaltet ist, dessen Öffnungsdauer zur Messung der durchlaufenden Wassermenge durch ein Zeitglied des Programmsteuergerätes (23) zeitlich steuerbar ist, und
daß das Vorratsgefäß (12) eine den Wasserzufluß steuernde Regeleinrichtung (18,19,20) enthält, mit der sein Wasserspiegel (17) bei geöffnetem Dosierventil (21) annähernd auf gleicher Höhe gehalten werden kann.

2. Einrichtung nach Anspruch 1,
dadurch gekennzeichnet,
daß das Dosierventil (21) mit einer einstellbaren Blende versehen ist.

3. Einrichtung nach Anspruch 1,
dadurch gekennzeichnet,
daß als Regeleinrichtung zwei ortsfest angeordnete Reedschalter (18,19) und ein vom Wasserspiegel (17) getragener Schwimmer (20) vorgesehen sind.

4. Einrichtung nach einem der Ansprüche 1 bis 3,
dadurch gekennzeichnet,
daß in der Abflußleitung (22) hinter dem Dosierventil (21) ein Zweiwegventil (24) und eine Wasserenthärtungseinrichtung mit einem Salzbehälter (25) und einem lonentauscher (26) vorgesehen sind.

5. Einrichtung nach Anspruch 4, dadurch gekennzeichnet, daß das Zweiwegeventil (24) als besonderes Bauteil dem Dosierventil (21) nachgeschaltet ist.

6. Einrichtung nach Anspruch 4, dadurch gekennzeichnet, daß das Zweiwegeventil (24) in der Wasserenthärtungsanlage (25, 26) integriert ist.

7. Einrichtung nach einem der Ansprüche 1 bis 6, dadurch gekennzeichnet, daß das flach ausgebildete Vorratsgefäß (12) mit einer Breitseite an der Rückwand oder an einer Seitenwand des Behälters (11) anliegt.

8. Einrichtung nach einem der Ansprüche 1 bis 7, dadurch gekennzeichnet, daß das Vorratsgefäß (12) über eine Öffnung mit einer Rohrleitung (28) versehen ist, die entweder in den Behälter (11) oder in eine unterhalb des Behälters (11) angeordnete Bodenwanne mündet.

9. Einrichtung nach einem der Ansprüche 1 bis 8, dadurch gekennzeichnet, daß das Vorratsgefäß (12) mit einer Heizvorrichtung versehen ist.

10. Einrichtung nach einem der Ansprüche 1 bis 9, dadurch gekennzeichnet, daß dem Dosierventil (21) ein Mehrwegeventil (29) zur Speisung von Detergenzien enthaltenden Dosierkammern (30) nachgeschaltet ist.

## Claims

1. Device for controlling the water supply quantity for a washing or dishwashing machine comprising a treatment receptacle (11) and a programme control unit (23), wherein in the upper region of the machine is arranged a storage vessel (12) which is connected to a water supply (13 to 15) and which is connected by an outlet pipe (22) to the treatment receptacle (11) of the machine, and the outlet pipe (22) comprises a valve (21) which can be operated by the programme control unit, characterised in that the treatment receptacle (11) is supplied exclusively from the storage receptacle, in that the valve (21) is designed as a proportioning valve provided with an orifice plate, of which the opening time for measuring the water througflow quantity can be time-controlled by a time function element of the programme control unit (23), and in that the storage vessel (12) contains a regulating device (18, 19, 20) which controls the water supply and with which its water level (17) when the proportioning valve (21) is open can be kept approximately at the same height.

2. Device according to claim 1, characterised in that the proportioning valve (21) is provided with an adjustable orifice plate.

3. Device according to claim 1, characterised in that two stationary reed switches (18, 19) and a float (20) carried by the water level (17) are *provided* as the regulating device.

4. Device according to any of claims 1 to 3, characterised in that in the outlet pipe (22) behind the proportioning valve (21) are provided a two-way valve (24) and a water softening device with a salt receptacle (25) and an ion exchanger (26).

5. Device according to claim 4, characterised in that the two-way valve (24) is mounted behind the proportioning valve (21) as a separate component.

6. Device according to claim 4, characterised in that the two-way valve (24) is integrated in the water softening system.

7. Device according to one of claims 1 to 6, characterised in that the storage vessel (12) of flat construction contacts the rear wall or a side wall of the receptacle (11).

8. Device according to one of claims 1 to 7, characterised in that the storage vessel (12) is provided with a pipe (28) via an opening, which pipe opens out either into the receptacle (11) or into a bottom trough arranged below the receptacle (11).

9. Device according to one of claims 1 to 8, characterised in that the storage vessel (12) is provided with a heating device.

10. Device according to one of claims 1 to 9, characterised in that a multi-way valve (29) for supplying proportioning chambers (30) containing detergents is mounted behind the proportioning valve (21).

## Revendications

1. Dispositif pour commander la quantité d'amenée d'eau pour une machine à laver ou un lave-vaisselle présentant un récipient de traitement (11) et un appareil de commande à programme (23), dans lequel est agencé dans la région supérieure de la machine un récipient de réserve (12) raccordé à l'amenée d'eau (13 à 15), qui est relié via une conduite d'évacuation (22) au récipient de traitement (11) de la machine, et la conduite d'évacuation (22) présente une vanne (21) pouvant être actionnée par l'appareil de commande à programme,
caractérisé en ce que
le récipient de traitement (11) est alimenté exclusivement depuis le récipient de réserve,
en ce que la vanne (21) est réalisée sous la forme d'une vanne de dosage pourvue d'un diaphragme, dont la durée d'ouverture peut être commandée dans le temps pour mesurer la quantité d'eau passant, au moyen d'un circuit de temporisation de l'appareil de commande à programme (23),
et en ce que le récipient de réserve (12) comprend un dispositif de réglage (18, 19, 20) commandant l'amenée d'eau, grâce auquel son niveau d'eau peut être maintenu à une hauteur approximativement constante lorsque la vanne de dosage (21) est ouverte.

2. Dispositif selon la revendication 1, caractérisé en ce que la vanne de dosage (21) est pourvue d'un diaphragme réglable.

3. Dispositif selon la revendication 1, caractérisé en ce qu'il est prévu, en tant que dispositif de réglage, deux interrupteurs reed (18, 19) agencés de façon fixe et un flotteur (20) porté par le niveau d'eau (17).

4. Dispositif selon l'une quelconque des revendications 1 à 3, caractérisé en ce qu'il est prévu dans la conduite d'évacuation (22) derrière la vanne de dosage (21) une vanne à deux voies (24) et un dispositif d'adoucissement d'eau comportant un récipient de sel (25) et un échangeur d'ions (26).

5. Dispositif selon la revendication 4, caractérisé en ce que la vanne à deux voies (24) est agencée, en tant que composant séparé, en aval de la vanne de dosage (21).

6. Dispositif selon la revendication 4, caractérisé en ce que la vanne à deux voies (24) est intégrée dans le dispositif d'adoucissement d'eau (25, 26).

7. Dispositif selon l'une quelconque des revendications 1 à 6, caractérisé en ce que le récipient de réserve (12) réalisé à plat s'appuie par une face large contre la paroi arrière ou une paroi latérale du récipient (11).

8. Dispositif selon l'une quelconque des revendications 1 à 7, caractérisé en ce que le récipient de réserve (12) est pourvu via une ouverture d'une conduite tubulaire (28) qui débouche soit dans le récipient (11), soit dans une cuve de fond agencée au-dessous du récipient (11).

9. Dispositif selon l'une quelconque des revendications 1 à 8, caractérisé en ce que le récipient de réserve (12) est pourvu d'un dispositif de chauffage.

10. Dispositif selon l'une quelconque des revendications 1 à 9, caractérisé en ce qu'une vanne à plusieurs voies (29) est agencée en aval de la vanne de dosage (21) pour l'alimentation de chambres de dosage (30) contenant des détergents.
